# DEMANDE DE BREVET EUROPEEN

(11) **EP 0 169 099 A1**
(43) Date de publication de la demande: **22.01.1986**
(21) Numéro de dépôt: 85401128.5
(22) Date de dépôt: 07.06.1985
(51) Int. Cl.: B65D 45/22

(54) **Dispositif de fermeture étanche pour un récipient, notamment une nacelle de centrifugeur**

(30) Priorité: 15.06.1984 FR 8409435
(71) Demandeur: JOUAN, Société Anonyme dite, F-44600 Saint Nazaire (FR)
(72) Inventeur: Barbin, Fernand, F-44600 Saint Nazaire (FR)
(74) Mandataire: Jolly, Jean-Pierre

(57) **Abrégé**

La présente invention concerne un dispositif de fermeture étanche pour récipient.

Le récipient comporte une surface annulaire de guidage (3) de même axe que le récipient, et un épaulement annulaire (4), un joint torique (5) disposé dans l'angle formé par ladite surface de guidage et ledit épaulement.

Le dispositif de fermeture comprend un couvercle (7) avec une jupe (8) de forme complémentaire de la surface de guidage (3), au moins deux lames élastiques (13) fixées sur la paroi du récipient et comportant un pli d'accrochage (18) permettant le verrouillage en fermeture avec étanchéité dudit couvercle (7).

Application aux nacelles de centrifugeur.

## Description

La présente invention concerne un dispositif de fermeture étanche, notamment pour nacelles de centrifugeur, et concerne également le récipient muni d'un tel dispositif.

On sait que l'opération de centrifugation de produit en biologie nécessite, en raison de la pathogénicité et de la non-certitude de l'aseptie des produits traités, un soin particulier quant à la protection du manipulateur et aux risques de propagation dans l'environnement.

Ces produits sont normalement contenus dans des tubes disposés a raison d'un ou plusieurs dans des récipients ou nacelles logés dans la cuve du centrifugeur.

Le risque de casse des tubes existe et nécessite que ces derniers soient enfermés dans des nacelles étanches afin d'éviter le risque de dispersion des produits à l'ouverture du centrifugeur.

On connaît des nacelles étanches de centrifugeurs dont le couvercle se visse dans le cas de nacelles cylindriques ou se fixe au moyen de vis. Ces dispositifs obligent à sortir la nacelle du centrifugeur ou à utiliser un outil pour sortir les tubes de produit traité.

Par le brevet FR-A-409 429, on connaît un dispositif de fermeture, dans lequel l'appui du couvercle sur le récipient est réalisé en totalité sur le joint élastique. Ce dispositif ne peut assurer un positionnement précis du couvercle à la fermeture et, d'autre part, le joint doit contenir l'intégralité des efforts de compression de couvercle en fermeture. Un tel agencement ne peut convenir à une nacelle oe centrifugeur où les joints seraient soumis dans cette configuration à rude épreuve, supportant, d'une part, les vibrations de la centrifugation et, d'autre part, la force cen- trifuge importante s'appliquant au couvercle en régime maximal.

Ce principe d'interposition d'un joint entre le bord d'un couvercle appliqué en fermeture sur un récipient est également décrit dans les brevets US-A-1 935 094 et FR-A-407 398.

La présente invention vise à remédier à ces inconvénients et propose un dispositif de fermeture étanche pour un récipient, par exemple une nacelle de centrifugeur, dont le bord qui entoure son ouverture, présente du côté externe une réduction d'épaisseur de paroi, qui définit une surface annulaire de guidage de même axe que le récipient et un épaulement annulaire, un joint torique étant disposé dans l'angle formé par ladite surface de guidage et ledit épaulement, caractérisé en ce qu'il comprend :
- un couvercle comportant une jupe de forme complémentaire de la surface de guidage du récipient et se terminant par un bord périphérique relevé vers l'extérieur, ledit bord présentant, sur sa face interne, un chanfrein destiné à prendre appui sur le joint torique et une surface inférieure destinée à venir en appui sur ledit épaulement pour limiter la pénétration du couvercle sur le récipient, et, sur la face externe, une paroi à courbure concave, et
- au moins deux lames élastiques fixées sur la paroi externe du récipient parallèlement à son axe et présentant chacune un pli d'accrochage vers l'intérieur situé sensiblement au niveau dudit bord relevé du couvercle et qui se prolonge par une extension oblique vers le haut et vers l'extérieur.

Il résulte de cette disposition que le couvercle du récipient se ferme et s'ouvre très facilement. Une simple pression sur le couvercle suffit à fermer le récipient.

Cette disposition permet un serrage parfaitement reproductible car indépendant de l'utilisateur. Il n'y a donc pas de risque de serrage insuffisant ou trop important et la tenue des composants dans le temps est prolongée.

Dans le cas de nacelles de centrifugeur, l'ouverture et la fermeture des nacelles sont possibles sans avoir à retirer ces dernières du centrifugeur, ce qui favorise la commodité des manutentions des produits que les nacelles contiennent.

Par ailleurs, les nacelles étant disposées de manière que leur couvercle soit dirigé vers l'axe du centrifugeur, en cas de fermeture incomplète d'un couvercle, le verrouillage est réalisé automatiquement par 1a force centrifuge qui applique le couvercle sur le récipient, favorisant ainsi l'encliquetage de la lame mal fermée.

Le récipient aura avantageusement une ouverture circulaire, cette forme ne nécessitant pas un positionnement particulier du couvercle par rapport au récipient et permettant une mise en place uniforme du joint torique dans son logement, ce qui assure l'obtention d'une bonne étanchéité à la fermeture.

Le couvercle pourra être transparent, afin de vérifier, avant l'ouverture du couvercle, qu'aucun incident n'est arrivé aux tubes de produit.

Les lames élastiques seront avantageusement logées dans des rainures parallèles à l'axe du récipient et formées sur la paroi interne de celui-ci, assurant ainsi le calage latéral des lames. Un ergot situé à la partie inférieure des lames et venant en butée contre un épaulement correspondant du récipient, bloquera toute possibilité de translation verticale vers le haut desdites lames. La fixation des lames sur la paroi du récipient sera assurée par une vis serrée dans un taraudage prévu dans l'épaisseur du corps du récipient.

Enfin, l'inclinaison du chanfrein de la face interne du bord du couvercle est variable en fonction de la dureté, du positionnement et de la taille du joint.

L'invention sera à présent décrite à l'aide d'un exemple de réalisation non limitatif en regard des dessins annexés sur lesquels :
- la figure 1 est une vue en coupe transversale d'un dispositif de fermeture selon l'invention ;
- la figure 2 est une vue de dessus de ce dispositif ;
- la figure 3 est une vue en coupe transversale du bord du couvercle; et
- la figure 4 est une vue en perspective d'une lame élastique faisant partie du dispositif selon l'invention.

Le dispositif de fermeture, comme représenté à la figure 1 s'applique à un récipient 1, notamment ce qui est appelé dans la technique une nacelle de centrifugeur. Ce récipient comporte une paroi latérale cylindrique et est ouvert à une extrémité. Le bord 2 qui entoure son ouverture comporte une surface annulaire de guidage 3 et un épaulement annulaire 4. Un joint torique 5 est disposé dans une gorge de forme correspondante formée dans l'angle de la surface de guidage 3 et de l'épaulement 4.

Avec référence plus particulièrement à la figure 3, le dispositif de fermeture comprend un couvercle 7 présentant une jupe 8 complémentaire de la surface de guidage 3.

La jupe 8 assure le positionnement et guidage axial du couvercle 7 à l'ouverture et à la fermeture du récipient.

Elle se termine par un bor-1 9 relevé vers l'extérieur présentant un chanfrein 10 et une surface d'appui 11. Le chanfrein s'applique en pression en position fermée sur toute la périphérie du joint 5, réalisant ainsi l'étanchéité de la fermeture. La mise en appui de la surface inférieure 11 contre l'épaulement 4 détermine l'enfoncement maximal du couvercle.

La face externe 12 du bord 9 présente une courbure concave dont le rôle sera expliqué ultérieurement.

Le dispositif de fermeture comporte en outre au moins deux lames élastiques 13 fixées le long de la paroi latérale externe du récipient dans des rainures 14 et serrées contre la paroi par des vis 15. Chaque lame est pourvue d'un ergot 16 qui vient s'appliquer contre un épaulement 17 du récipient, bloquant ainsi toute possibilité de translation verticale des lames vers le haut, et déchargeant la vis 15 de tout effort de cisaillement.

Les lames 13 présentent chacune au niveau de la face externe 12 du bord du couvercle en place sur le récipient, un pli 18 tourné vers l'intérieur et surmonté d'une extension oblique 19 (voir aussi figure 4). Ce pli 18 est destiné à s'encliqueter lors de la fermeture du couvercle sur la face à courbure concave 12 du bord du couvercle.

Lors de son engagement sur le récipient, le couvercle 7 est d'abord guidé axialement par l'intermédiaire de sa jupe 8, par la surface annulaire de guidage 3 du bord 2 du récipient. Au cours de ce mouvement, le bord relevé 9 du couvercle 7 glissant sur les extensions obliques 19; fait fléchir les lames élastiques 13 vers l'extérieur, jusqu'à ce qu'il ait franchi les plis tournés vers l'intérieur 18. A ce moment les lames 13 sont rappelées élastiquement vers leur position initiale et les plis 18 viennent s'encliqueter sur le bord relevé 9 du couvercle, maintenant le couvercle en fermeture. Le chanfrein 10 de la face interne du bord du couvercle est alors appliqué en pression sur le joint torique 5 et la compression de ce dernier assure l'étanchéité de la jonction couvercle-joint et joint-récipient.

Inversement, le couvercle 7 peut être retiré par une simple traction manuelle sur les extensions obliques 19 des lames élastiques afin d'écarter le pli 18 de ces dernières du bord du couvercle. Ce dernier est alors poussé élastiquement par le joint 5 qui se détend pour reprendre sa forme de repos. L'enlèvement du couvercle est encore favorisé par la pression des extensions obliques 19, lors du rappel des lames à leur position initiale, agissant latéralement sur le bord 9 du couvercle et soulevant ainsi ce dernier.

On notera que des stries concentriques 20 disposées sur le couvercle facilitent l'exercice de la pression manuelle sans gêner la vision de l'intérieur, et que l'inclinaison du chanfrein 10 de la face interne du couvercle est variable suivant la dureté, le positionnement et la taille du joint.

Il va de soi que de nombreuses variantes de réalisation peuvent être apportées au dispositif de fermeture dans le cadre de l'invention. Ainsi, les lames élastiques avec plis d'accrochage peuvent être fixées, non plus sur le récipient, mais sur le couvercle par l'intermédiaire, par exemple, d'un anneau rigide solidaire du couvercle, appuyé sur le bord de ce dernier.

## Revendications

1 - Dispositif de fermeture étanche pour un récipient (1), par exemple une nacelle de centrifugei:r , dont le bord (2) qui entoure son ouverture, présente du côté externe une réduction d'épaisseur de paroi, qui définit une surface annulaire de guidage (3) de même axe que le récipient et un épaulement annulaire (4), un joint torique (5) étant disposé dans l'angle formé par ladite surface de guidage et ledit épaulement, ledit dispositif comprenant un couvercle (7) comportant une jupe (8) de forme complémentaire de la surface de guidage (3) du récipient et se terminant par un bord périphérique (9) relevé vers l'extérieur avec une paroi 12 à courbure concave et au moins deux lames élastiques 13 fixées sur la paroi externe du récipient parallèlement à son axe. et présentant chacune un pli d'accrochage (18) vers l'intérieur situé sensiblement au niveau du bord relevé (9) du couvercle et qui se prolonge par une extension oblique (19) vers le haut et vers l'extérieur, caractérisé en ce que ledit bord (9) présente sur sa face interne un chanfrein (10) destiné à prendre appui sur le joint torique (5) et une surface inférieure (11) destinée à venir en appui sur ledit épaulement (4) pour limiter la pénétration du couvercle (7) sur le récipient.

2 - Dispositif de fermeture selon la revendication 1, caractérisé en ce que l'inclinaison du chanfrein (10) de la face interne du bord du couvercle varie en fonction de la dureté, du positionnement et de la dimension du joint (5).

3 - Dispositif de fermeture selon l'une des revendications 1 ou 2, caractérisé en ce que lesdites lames élastiques (13) sont logées dans des rainures (14) parallèles à l'axe du récipient et formées sur la paroi externe de celui-ci, lesdites lames étant pourvues à leur partie inférieure d'un ergot (16) venant en butée contre un épaulement (17) tourné vers le bas dudit récipient.

4 - Dispositif de fermeture selon l'une des revendications précédentes, caractérisé en ce que la jupe (8) et le chanfrein (10) du bord (9) du couvercle (7) sont circulaires.

5 - Dispositif de fermeture selon l'une des revendications précédentes, caractérisé en ce que le couvercle (7) est transparent.

6 - Récipient comportant un dispositif de fermeture étanche selon l'une des revendications 1 à 5.
